# EUROPÄISCHE PATENTSCHRIFT

(11) **EP 0 526 894 B1**
(45) Veröffentlichungstag und Bekanntmachung des Hinweises auf die Patenterteilung: **09.11.1994**
(21) Anmeldenummer: 92113396.3
(22) Anmeldetag: 06.08.1992
(51) Int. Cl.: B61F 1/10, B61D 5/06

(54) **Untergestell für einen für hohe achslasten ausgelegten eisenbahnkesselwagen**
Underframe for a railway tank wagon arranged for high axle charges
Châssis pour un wagon-interne ferroviaire agencé pour grandes charges d'essieux

(30) Priorität: 07.08.1991 DE 4126166
(43) Veröffentlichungstag der Anmeldung: 10.02.1993
(73) Patentinhaber: GRAAFF Gesellschaft mit beschränkter Haftung, D-31008 Elze (DE)
(72) Erfinder: Seidenstücker, Bernhard, W-3250 Hameln (DE)
(74) Vertreter: Walter, Helmut, Dipl.-Ing.

(56) Entgegenhaltungen:
- CH-A- 517 011
- DE-A- 1 605 123
- DE-U- 9 015 867

## Beschreibung

Die Erfindung bezieht sich auf ein Untergestell für Eisenbahnkesselwagen gemäß dem Gattungsbegriff des Anspruchs 1.

Die erfindungsgemäße Ausbildung eines solchen Untergestells nach dem Kennzeichnungsteil des Anspruchs 1 hat sich in der Praxis als besonders zweckmäßig erwiesen, weil sie mit relativ einfachen Maßnahmen befähigt ist, ein Untergestell zu ergeben, das weitgehend spannungsfrei und in der Lage ist, die Übertragung bestimmungsgemäß zu berücksichtigender Pufferkräfte bei relativ hohen Fahrgeschwindigkeiten zu ermöglichen.

Die Erfindung ergibt sich in ihrer Gesamtheit aus dem Anspruch 1, mit den Merkmalen der Unteransprüche wird die Erfindung in zweckmäßiger Weise ausgestaltet. Die Erfindung ist nachfolgend anhand der Zeichnung näher erläutert; in der Zeichnung zeigen:
- Fig. 1: einen Kesselwagen in der Seitenansicht,
- Fig. 2: das erfindungsgemäß ausgebildete Untergestell für einen Kesselwagen nach Fig. 1 in der Draufsicht,
- Fig. 3: das eine Ende des Untergestells nach Fig. 2 und in einer entsprechenden Darstellung, jedoch in größerer Wiedergabe,
- Fig. 4: einen Querschnitt durch einen Kesselwagen nach Fig. 1 mit einem erfindungsgemäßen Untergestell im Bereich der Kessellagerung auf dem Untergestell und
- Fig. 5,6: Einzelheiten der Darstellung nach Fig. 4 in größerer Wiedergabe.

Wesentliche Teile des Eisenbahnwagens sind ein Kessel 1 in der Form eines liegenden, langgestreckten, an beiden Enden geschlossenen Zylinders und ein Untergestell 2, auf dem der Kessel im Bereich seiner Enden gelagert ist. Das Untergestell seinerseits besteht im wesentlichen aus dem eigentlichen Untergestellrahmen 3 und den beiden Drehgestellen 4,5 im Bereich der beiden Enden des Untergestellrahmens 3. Der Kessel 1 und jedes der beiden zweiachsigen Drehgestelle 4,5 können von üblicher Bauweise sein, weshalb eine Erläuterung ihrer Bauweise nicht erforderlich ist. Die Führung zwischen Untergestellrahmen 3 und jedem Drehgestell 4 bzw. 5 erfolgt durch je einen vertikalen Drehzapfen 6; die beiden Drehzapfen sind an der Unterseite des Untergestellrahmens befestigt, mit ihnen ragt der Untergestellrahmen in den Rahmen des jeweiligen Drehgestells hinein. In der Draufsicht ist jeder der Drehzapfen in der Mitte des jeweiligen Drehgestells angeordnet. Das Untergestell 2 bildet eine fahrfähige Einheit, die auch ohne aufgelegten Kessel 1 fahr- und funktionsfähig ist.

Im mittleren Bereich besteht der Untergestellrahmen im wesentlichen aus zwei Längsträgern 7,8, die in geringem Abstand voneinander parallel zueinander zwischen portalartig erweiterten Endabschnitten verlaufen, die im einzelnen noch erläutert werden. Jeder Längsträger hat I-förmigen Querschnitt.

Beide Längsträger 7,8 enden an jedem Ende an einem Querträger 9 bzw. 10 und sind unter Verwendung von Knotenblechen 11 am jeweiligen Querträger angeschlossen Der jeweilige Querträger ist am jeweiligen Untergestellende hinterer Querträger einer portalartigen Erweiterung 12 bzw. 13 und zur Aufnahme eines der beiden Drehzapfen 6 bestimmt. Parallel zum hinteren Querträger 9 bzw. 10, von diesem in der Längsrichtung des Eisenbahnwagens bzw. dessen Untergestells angemessen beabstandet und die Länge des Untergestells bestimmend ist an jedem Untergestellende ein Kopfträger 14 bzw. 15 angeordnet. Jeder der Kopfträger 14,15 ist mit einer Kupplungs- und Puffereinrichtung versehen, von denen die üblichen Puffer 16 schematisch angedeutet sind. Zwischen hinterem Querträger 9 bzw. 10 und Kopfträger 14 bzw. 15 sind an jedem Untergestellende zwei Längsträger 17,18 angeordnet, die grundsätzlich den Längsträgern 7,8 entsprechen, jedoch in einem etwas geringeren Abstand als die Längsträger 7,8 parallel zueinander verlaufen. Das Gerippe aus einem hinteren Querträger 9 bzw. 10, einem Kopfträger 14 bzw. 15 und den beiden Längsträgern 17,18 an jedem portalartig erweiterten Ende des Untergestells ist oben mit einer Plattenabdeckung versehen, die aus zwei Teilplatten 19,20 besteht. Die der Wagenquermitte zugekehrte hintere Querkante 21 der hinteren Teilplatte 19 ist gerade und liegt etwas hinter dem jeweiligen hinteren Querträger.

Jeder Kopfträger 14,15 hat verstärkte Enden, die etwas über den mittleren Bereich des Kopfträgers vorstehen und die gerade vordere Kante der vorderen Teilplatte 20 ist gerade und verläuft im Bereich der vorderen Enden der verstärkten Kopfträgerenden oder sie folgt vorzugsweise der Kopfträgerkontur.

Sowohl jeder Kopfträger 14 bzw. 15 als auch jeder hintere Querträger 9 bzw. 10 ist kastenförmig ausgebildet in der Weise, daß zwei voneinander beabstandete vertikale Stege von der jeweiligen Teilplatte 19,20 nach unten ragen, bzw. oben von der jeweiligen Teilplatte abgedeckt und miteinander verbunden sind. Zwischen den vertikalen Stegen des hinteren Querträgers ist die Drehzapfenlagerung 21 gehalten. Erfindungswesentlich ist der Zuschnitt der beiden Teilplatten 19,20 im Bereich der einander zugekehrten Kanten, der sich insbesondere aus Fig. 3 ergibt.

Jede dieser Kanten hat einen im wesentlichen geraden Mittelabschnitt 22, der den Längsträgerbereich kreuzt und etwas über die Längsträger 17,18 hinausreicht. Von den Enden des geraden Mittelabschnitts 22 aus springt die Kante bogenförmig zurück, d.h. an den Mittelabschnitt 22 schließen sich an beide Enden Bogenabschnitte 23 und 24 an. Trotz dieser Gemeinsamkeit sind die beiden Bogenabschnitte der drehzapfenseitigen Teilplatte 19 unterschiedlich von den beiden Bogenabschnitten der kopfträgerseitigen Teilplatte 20.

Jede bogenförmige Kante 23a, 24a der kopfträgerseitigen Teilplatte 20 verläuft im wesentlichen symmetrisch zur Mitte 25 zwischen dem einen der Längsträger 17,18 und der Längsseitenkante, bildet ihrerseits einen geraden Mittelabschnitt 23a1 bzw. 24a1, an den zwei Bogen 23a2 und 23a3 bzw. 24a2 und 24a3 angeschlossen sind, mit denen die jeweilige Kante in die Seitenbegrenzung 26 und 27 der jeweiligen portalartigen Erweiterung einläuft. Demgegenüber ist der bogenförmig zurückspringende Verlauf der entsprechenden Kante der drehzapfenseitigen Teilplatte 19 einen unsymmetrischen Verlauf zur entsprechenden Mitte 25'. An einen - wiederum wie bisher in der Draufsicht - verhältnismäßig langen, geraden, aber zum Mittelabschnitt 22 schräg verlaufenden Abschnitt 23a4 bzw. 24a4 schließt sich ein Bogenabschnitt 23a5 bzw. 24a5 an, mit dem die Kante des drehzapfenseitigen Querträgers in die Seitenbegrenzung 26 und 27 der jeweiligen portalartigen Erweiterung einläuft.

Praktische Versuche haben ergeben, daß offensichtlich diese Form zweier oberer Teil- oder Deckplatten ein praktisch spannungsfreies Untergestell ergibt, das ohne die Übliche "Aufsattelung" für den Kessel auskommt und die nach den Vorschriften geforderte Pufferkraft von 300 t bei einer Fahrgeschwindigkeit von 14 km/h zuläßt, wo bei bekannten Bauweisen nur 12 km/h möglich sind.

Der Lagerung des Kessels 1 an jedem Ende des Untergestells erfolgt nun in zwei seitlichen oben nach innen abgewinkelten Seitenblechen 30,31, zwischen denen zwei Quersattelbleche 32,33 verlaufen. Die Quersattelbleche folgen oben der Kesselkontur und sie tragen dort in einer Anzahl von T-Profilen 34 der Kesselkontur, wobei in die Kesselauflage Heizungsrohre integriert sein können.

Trotz Verwendung der Knotenbleche 11 ist der Anschluß der Unterrahmenlängsträger 7,8 an dem jeweiligen hinteren Querträger 9 eher biegeweich, was offenbar eines der Merkmale ist, das zur Vorteilhaftigkeit eines erfindungsgemäßen Untergestells beiträgt.

## Patentansprüche

1. Untergestell (2) für einen für hohe Achslasten über 20 t ausgelegten Eisenbahnkesselwagen mit einem Drehgestell (4,5) sowie einer Kupplungs- und Puffereinrichtung (16) an jedem der beiden gleich ausgebildeten Untergestellenden, die gegenüber einem schmalen, im wesentlichen von in Untergestellquerrichtung nur wenig voneinander beabstandeten Längsträgern (7,8) gebildeten mittleren Teil seitlich portalartig erweitert sind und jeweils einen die Puffer aufnehmenden, querverlaufenden Kopfträger (14,15), einen Querträger (9,10) im Drehzapfenbereich, in Querrichtung wenig beabstandete Längstsräger (17,18) zwischen beiden Querträgern (9,14 bzw. 10,15) und eine Plattenabdeckung (19,20) auf den Trägern (17,18) aufweisen, **dadurch gekennzeichnet**, daß die Plattenabdeckung aus zwei Teilplatten (19. bzw. 20) besteht, deren Breite der jeweiligen portalartigen Erweiterung (12,13) entspricht, deren einander abgekehrten Endkanten (21) gerade sind und im Bereich der Außenseite des Kopfträgers bzw. des Querträgers im Drehzapfenbereich die Längsachse des Untergestells unter einem rechten Winkel schneiden und deren einander zugekehrten Endkanten einen Freiraum in der Breite der jeweiligen Erweiterung (12,13) begrenzen und, wie die einander abgekehrten Endkanten in der Draufsicht gesehen, wie folgt konturiert sind:
1.1 jede der einander zugekehrten Endkanten hat einen den Längsträgerbereich kreuzenden im wesentlichen geraden Mittelabschnitt (22);
1.2 jede der einander zugekehrten Endkanten gemäß 1.1 verläuft anschließend an jedes Ende jedes Mittelabschnittes (22) in einem Abschnitt (23a2; 24a2;23a4;24a4) zurück, so daß die jeweilige Teilplatte (19,20) zunächst schmaler wird;
1.3 jede der einander zugekehrten Endkanten gemäß 1.1 und 1.2 läuft mit bogenförmigen Abschnitten (23a3,24a3;23a5;24a5) am dem Mittelabschnitt (22) abgekehrten Ende, die jeweilige Teilplatte (19,20) wieder breiter werden lassend, in eine der Seitenbegrenzungen (27,28) der portalartigen Erweiterung (12,13) ein;
1.4 bei der pufferseitigen Teilplatte (20) ist jeder der zurückverlaufenden Abschnitte an beiden Enden des Mittelabschnittes (22) ein bogenförmiger Abschnitt (23a2;24a2);
1.5 bei der pufferseitigen Teilplatte (20) verlaufen die beiden gemäß 1.4 an jedes Ende des geraden Mittelabschnittes (22) anschließenden bogenförmigen Abschnitte (23a2,23a3;24a2,24a3) symmetrisch zu einer Längsachse (Verbindungslinien 25-25'), die parallel zur Untergestelllängsachse zwischen einer Seitenbegrenzung (26 bzw. 27) der portalartigen Erweiterung (12,13) und deren einem Längsträger (17 bzw. 18) verläuft;
1.6. bei der drehzapfenseitigen Teilplatte (19) ist jeder der zurückverlaufenden Abschnitte an beiden Enden des Mittelabschnitts (22) ein gerader Abschnitt (23a4,24a4) zwischen Mittelabschnitt (22) und an in die jeweilige Seitenbegrenzung (26,27) der portalartigen Erweiterung (12,13) einlaufendem bogenförmigen Abschnitt (23a5,24a5) gemäß 1.3, der schräg zur Untergestell-Längsachse verläuft.

2. Untergestell nach Anspruch 1, **dadurch gekennzeichnet**, daß die dem Freiraum zwischen den bogenförmigen Kanten (23,24) der Teilplatten (19,20) abgekehrte Querkante der drehzapfenseitigen Teilplatte (19) etwas über die entsprechende Kante des drehzapfenseitigen Querträgers (9,10) in den Bereich der Längsträger (7,8) zwischen den portalartigen seitlichen Erweiterungen (12,13) des Untergestells (2) hinweggeführt ist.

3. Untergestell nach Anspruch 1 oder 2, **dadurch gekennzeichnet**, daß der drehzapfenseitige Querträger (9,10) die Längsträger (17,18) im Bereich der portalartigen Erweiterung (12,13) von den Längsträgern (7,8) zwischen den portalartigen Erweiterungen (12,13) trennt.

4. Untergestell nach Anspruch 3, **dadurch gekennzeichnet**, daß der Anschluß der Längsträger (7,8) zwischen den portalartigen Erweiterungen (12,13) an den drehzapfenseitigen Querträger (9,10) der jeweiligen portalartigen Erweiterung (12,13) in Grenzen vertikal biegeweich ist.

5. Untergestell nach einem der Ansprüche 1 bis 4, **dadurch gekennzeichnet**, daß die Seitenbegrenzung jeder der portalartigen Erweiterungen (12,13) von je einem U-förmigen Längsträger (26,27) gebildet wird, der mit dem Steg vor der jeweiligen Stirnseite des jeweiligen Querträgers liegend und mit den Flanschen nach außen weisend mit den Querträgern verbunden ist, wobei auf den oberen Flansch in der Vertikalebene des Stegs eine vertikale Längsplatte (30,31) als Teil der Tankaufsattelung aufgesetzt und mit dem Längsträger (26,27) verbunden ist.

6. Untergestell nach Anspruch 5, **dadurch gekennzeichnet**, daß jede Längsplatte (30,31) im oberen Bereich nach innen pultförmig abgewinkelt ist und am Ende eine Kesselauflage trägt.

7. Untergestell nach Anspruch 5 oder 6, **dadurch gekennzeichnet**, daß symmetrisch zur Drehzapfenlängsachse vor und hinter dem Drehzapfen die beiden Längsplatten (30,31) durch je eine Querplatte (32,33) miteinander verbunden sind.

8. Untergestell nach Anspruch 7, **dadurch gekennzeichnet**, daß dem Querplattenpaar (32,33) weitere, den Kesselauflagen der Seitenplatten entsprechende Kesselauflagen zugeordnet sind.

## Claims

1. An underframe (2) for a railway tank wagon designed for high axle loads in excess of 20 t, comprising a bogie (4, 5) and a coupling and buffer device (16) at each of the two identically constructed underframe ends, which are widened laterally after the style of a gantry relatively to a narrow central part formed substantially by longitudinal members (7, 8) spaced only slightly apart in the transverse direction of the underframe, each underframe end comprising a transverse head member (14, 15) receiving the buffers, a cross-member (9, 10) in the bogie pivot area, longitudinal members (17, 18) between the two cross-members (9, 14 and 10, 15), the said longitudinal members (17, 18) having little spacing in the transverse direction, and a plate cover (19, 20) on the members (17, 18), characterised in that the plate cover consists of two sub-plates (19, 20), whose width corresponds to the associated gantry-like widening (12, 13), whose end edges (21) facing away from one another are straight and intersect the longitudinal axis of the underframe at a right angle in the region of the outside of the head member and the cross-member in the bogie pivot zone, and whose facing end edges define a free space in the width of the associated widening (12, 13), and, like the end edges facing away from one another, as considered in plan view are contoured as follows:
1.1 each of the facing end edges has a substantially straight central portion (22) crossing the longitudinal member zone;
1.2 each of the facing end edges according to 1.1, adjoining each end of each central portion (22), returns in a portion (23a2, 24a2; 23a4; 24a4) so that the associated sub-plate (19, 20) initially becomes narrower;
1.3 each of the facing end edges according to 1.1 and 1.2 extends, with arcuate portions (23a3, 24a3; 23a5; 24a5) at the end facing away from the central portion (22), so as to allow the associated sub-plate (19, 20) to become wider again, into one of the side boundaries (27, 28) of the gantry-like widening (12, 13);
1.4 at the sub-plate (20) on the buffer side each of the returning portions at the two ends of the central portion (22) is an arcuate portion (23a2; 24a2);
1.5 at the sub-plate (20) on the buffer side, the two arcuate portions (23a2, 23a3; 24a2, 24a3) adjoining each end of the straight central portion (22) according to 1.4 extend symmetrically in relation to a longitudinal axis (connecting lines 25 - 25'), which extends parallel to the underframe longitudinal axis between a side boundary (26, 27) of the gantry-like widening (12, 13) and its one longitudinal member (17, 18);
1.6 at the sub-plate (19) on the bogie pivot side each of the returning portions at the two ends of the central portion (22) is a straight portion (23a4, 24a4) between the central portion (22) and the arcuate portion (23a5, 24a5) according to 1.3 running into the associated side boundary (26, 27) of the gantry-like widening (12, 13), which straight portion (23a4, 24a4) extends obliquely to the underframe longitudinal axis.

2. An underframe according to claim 1, characterised in that that transverse edge of the sub-plate (19) on the bogie pivot side which faces away from the free space between the arcuate edges (23, 24) of the sub-plates (19, 20) is extended somewhat beyond the corresponding edge of the cross-member (9, 10) on the bogie pivot side into the area of the longitudinal members (7, 8) between the gantry-like lateral widenings (12, 13) of the underframe (2).

3. An underframe according to claim 1 or 2, characterised in that the cross-member (9, 10) on the bogie pivot side separates the longitudinal members (17, 18) in the region of the gantry-like widening (12, 13) from the longitudinal members (7, 8) between the gantry-like widenings (12, 13).

4. An underframe according to claim 3, characterised in that the connection of the longitudinal members (7, 8) between the gantry-like widenings (12, 13) to the cross-members (9, 10) of the associated gantry-like widening (12, 13) on the bogie pivot side is within limits vertically flexurally soft.

5. An underframe according to any one of claims 1 to 4, characterised in that the side boundary of each of the gantry-like widenings (12, 13) is in each case formed by a U-shaped longitudinal member (26, 27), the web of which is disposed in front of the associated end face of the associated cross-member and is connected to the cross-members with the flanges pointing outwards, a vertical longitudinal plate (30, 31) being fitted as part of the tank saddle mounting on the top flange in the vertical plane of the web and being connected to the longitudinal member (26, 27).

6. An underframe according to claim 5, characterised in that each longitudinal plate (30, 31) is bent inwardly in the top area in the form of a desk and bears a tank support at the end.

7. An underframe according to claim 5 or 6, characterised in that the two longitudinal plates (30, 31) are interconnected by a transverse plate (32, 33) in each case in front of and after the bogie pivot and symmetrically to the bogie pivot longitudinal axis.

8. An underframe according to claim 7, characterised in that the pair of transverse plates (32, 33) have associated with them other tank supports corresponding to the side plate tank supports.

## Revendications

1. Châssis (2) pour un wagon-citerne ferroviaire agencé pour des grandes charges supérieures à 20 t, comprenant un bogie (4, 5) ainsi qu'un dispositif d'attelage et de tampons (16) à chacune des deux extrémités de conception identique du châssis, lesdites extrémités étant, par rapport à une partie centrale étroite formée pour l'essentiel par des longerons (7, 8) peu espacés l'un de l'autre dans le sens transversal du châssis, élargies latéralement à la manière de portiques et comportant chacune une traverse transversale de tête (14, 15) supportant les tampons, une traverse (9, 10) dans la zone du pivot de bogie, des longerons (17, 18) peu espacés dans le sens transversal et disposés entre les deux traverses (9, 14 et 10, 15), et un revêtement de plaques (19, 20) placé sur les longerons (17, 18), **caractérisé en ce que** le revêtement de plaques se compose de deux plaques partielles (19 et 20) dont la largeur correspond à l'élargissement en forme de portique (12, 13), dont les bords extrêmes (21) situés à l'opposé l'un de l'autre sont rectilignes et coupent l'axe longitudinal du châssis à angle droit dans la zone du côté extérieur de la traverse de tête ou de la traverse dans la zone du pivot de bogie, et dont les bords extrêmes situés en vis-à-vis délimitent un espace libre dans la largeur de l'élargissement correspondant (12, 13) et, lorsqu'ils sont vus de dessus comme les bords extrêmes situés à l'opposés l'un de l'autre, présentent le contour suivant :
1.1 chacun des bords extrêmes tournés l'un vers l'autre possède une portion centrale sensiblement rectiligne (22) qui croise la zone des longerons ;
1.2 chacun des bords extrêmes tournés l'un vers l'autre et mentionnés au paragraphe 1.1 se prolonge ensuite, à chacune des extrémités de chaque portion centrale (22), par une portion en retrait (23a2 ; 24a2 ; 23a4 ; 24a4), ce qui a pour effet de rétrécir dans un premier temps la plaque partielle correspondante (19, 20) ;
1.3 chacun des bords extrêmes tournés l'un vers l'autre et mentionnés aux paragraphes 1.1 et 1.2 s'insère, au moyen de portions arquées (23a3, 24a3 ; 23a5, 24a5) qui sont situées à l'extrémité opposée à la portion centrale (22) et qui élargissent à nouveau la plaque partielle correspondante (19, 20), dans l'un des éléments de limitation latéraux (27, 28) de l'élargissement en forme de portique (12, 13) ;
1.4 dans le cas de la plaque partielle (20) située côté tampons, chacune des portions en retrait située aux deux extrémités de la portion centrale (22) est une portion arquée (23a2 ; 24a2) ;
1.5 dans le cas de la plaque partielle (20) située côté tampons, les deux portions arquées (23a2, 23a3 ; 24a2, 24a3) qui prolongent chaque extrémité de la portion centrale rectiligne (22) selon le paragraphe 1.4 sont symétriques selon un axe longitudinal (lignes de jonction 25-25') qui est parallèle à l'axe longitudinal de châssis tracé entre un élément de limitation latéral (26 ou 27) de l'élargissement en forme de portique (12, 13) et l'un des longerons (17 ou 18) ;
1.6 dans le cas de la plaque partielle (19) située côté pivot de bogie, chacune des portions en retrait prévues aux deux extrémités de la portion centrale (22) est une portion rectiligne (23a4, 24a4) située entre la portion centrale (22) et la portion arquée (23a5, 24a5) qui est mentionnée au paragraphe 1.3 et qui s'insère dans l'élément de limitation latéral (26, 27) de l'élargissement en forme de portique (12, 13), ladite portion rectiligne (23a4, 24a4) s'étendant en biais par rapport à l'axe longitudinal du châssis.

2. Châssis selon la revendication 1, **caractérisé** **en ce que** le bord transversal de la plaque partielle (19) située côté pivot de bogie, ledit bord étant situé à l'opposé de l'espace libre ménagé entre les bords arqués (23, 24) des plaques partielles (19, 20), s'étend légèrement au-delà du bord correspondant de la traverse (9, 10) située côté pivot de bogie, et atteint la zone des longerons (7, 8) entre les élargissements latéraux en forme de portique (12, 13) du châssis (2).

3. Châssis selon la revendication 1 ou 2, **caractérisé en ce que** la traverse (9, 10) située côté pivot de bogie sépare les longerons (17, 18), situés dans la zone de l'élargissement en forme de portique (12, 13), des longerons (7, 8) situés entre les élargissements en forme de portique (12, 13).

4. Châssis selon la revendication 3, **caractérisé en ce que** la liaison des longerons (7, 8), situés entre les élargissements en forme de portique (12, 13), avec la traverse (9, 10), située côté pivot de bogie, de l'élargissement correspondant en forme de portique (12, 13) est souple à la flexion de manière limitée dans le sens vertical.

5. Châssis selon l'une des revendications 1 à 4, **caractérisé en ce que** l'élément de limitation latéral de chacun des élargissements en forme de portique (12, 13) est formé par un longeron en U (26, 27) qui est relié aux traverses, dont le dos est appliqué contre la face frontale de la traverse correspondante et dont les ailes sont tournées vers l'extérieur, une plaque longitudinale verticale (30, 31) faisant partie du support de la citerne étant montée sur l'aile supérieure dans le plan vertical du dos et étant reliée au longeron (26, 27).

6. Châssis selon la revendication 5, **caractérisé en ce que**, dans sa zone supérieure, chaque plaque longitudinale (30, 31) est coudée vers l'intérieur en forme de pupitre et porte, à son extrémité, un support de citerne.

7. Châssis selon la revendication 5 qu 6, **caractérisé en ce que**, de manière symétrique à l'axe longitudinal du pivot de bogie, devant et derrière celui-ci, les deux plaques longitudinales (30, 31) sont reliées entre elles par une plaque transversale (32, 33).

8. Châssis selon la revendication 7, **caractérisé en ce que** d'autres supports de citerne correspondant aux supports de citerne des plaques latérales sont associés à la paire de plaques transversales (32, 33).
